# EUROPÄISCHE PATENTSCHRIFT

(11) **EP 2 547 601 B1**
(45) Veröffentlichungstag und Bekanntmachung des Hinweises auf die Patenterteilung: **25.02.2015**
(21) Anmeldenummer: 11721223.3
(22) Anmeldetag: 21.03.2011
(51) Int. Cl.: B65D 75/30, B65D 81/26

(54) **VERPACKUNG FÜR GEGENSTÄNDE, WELCHE EINEN ANTEIL AN FLÜSSIGKEIT AUFWEISEN**
PACKAGING FOR OBJECTS CONTAINING LIQUID
EMBALLAGES POUR OBJETS COMPORTANT UNE QUANTITÉ DE LIQUIDE

(30) Priorität: 19.03.2010 DE 102010012189
(43) Veröffentlichungstag der Anmeldung: 23.01.2013
(73) Patentinhaber: Schlegel, Tobias, 79183 Waldkirch (DE)
(72) Erfinder: Schlegel, Tobias, 79183 Waldkirch (DE)
(74) Vertreter: Geitz Truckenmüller Lucht
(86) Internationale Anmeldenummer: PCT/DE2011/000288
(87) Internationale Veröffentlichungsnummer: WO 2011/113427

(56) Entgegenhaltungen:
- WO-A1-2009/020805
- US-A- 6 152 295

## Beschreibung

### Stand der Technik

Die Erfindung geht aus von einer Verpackung für Gegenstände, welche einen Anteil an Flüssigkeit aufweisen, mit einem flexiblen oder formstabilen Behälter, welcher aus einem flüssigkeitsundurchlässigen Material besteht.

Zu derartigen Gegenständen zählen beispielsweise Nahrungsmittel oder sonstige Lebensmittel, Pflanzen oder Teile von Pflanzen sowie künstlich hergestellte Gegenstände. In auf Selbstbedienung gegründeten Einzelhandelsgeschäften werden Nahrungsmittel wie Fleisch, Fisch, Geflügel und Gemüse in abgepackten Portionen zum Verkauf angeboten. Als Verpackungen dienen beispielsweise Behälter aus zumindest teilweise durchsichtiger Kunststofffolie oder formstabile Schalen oder Tabletts, die mit einer transparenten Kunststofffolie abgedeckt sind. Die Behälter haben den Vorteil, dass der potentielle Käufer die entsprechend verpackten Waren betrachten kann und die für ihn wichtigen Eigenschaften der Ware einem Aufdruck auf der Verpackung entnehmen kann. Die Auswahl der Ware kann ohne die Betreuung eines Verkäufers erfolgen. Als Nachteil derartiger Verpackungen erweist sich, dass Lebensmittel wie Fleisch, Fisch, Geflügel und einige gekochte Gemüse Flüssigkeit absondern, die beim Betrachten der entsprechend verpackten Waren einen negativen visuellen Eindruck hinterlassen. Ferner wird durch den Kontakt der Flüssigkeit mit dem Nahrungsmittel das Wachstum von Bakterien in der Verpackung begünstigt. Um dem entgegen zu wirken, sind Absorbenskissen und Saugkörper bekannt, die unter die Ware in die Verpackung gelegt werden. Diese haben jedoch den Nachteil, dass sie in ihrer Fähigkeit, Flüssigkeit aufzunehmen, eingeschränkt sind. Ferner bleibt überschüssige Flüssigkeit, die bei einer Sättigung des Absorbenskissens nicht aufgenommen wird, in Kontakt mit dem Nahrungsmittel. Darüber hinaus ist der Anblick eines mit Flüssigkeit gefüllten Saugkörpers für den Kunden unangenehmen, wenn er das Nahrungsmittels nach dem Öffnen der Verpackung aus dieser entnimmt. Da die aus dem Nahrungsmittel austretende Flüssigkeit in der Regel nicht farblos ist, ist sie in dem Saugkissen sichtbar.

Aus der US 6 152 295 A, der als nächstliegenden stand der Technik angesehen wird, ist ein Behälter zum Lagern von Lebensmitteln bekannt. Der Behälter weist ein Tablett auf, auf dem die Lebensmittel angeordnet werden können. Das Tablett ist mit einer Stützstruktur mit mehreren Rippen ausgestattet. In den Hohlräumen zwischen den Rippen ist ein Flüssigkeit absorbierendes Material angeordnet. Die Stützstruktur ist mit einer Abdeckung versehen, welche Öffnungen aufweist. Durch die Öffnungen kann eine aus den Lebensmitteln austretende Flüssigkeit in die Hohlräume zwischen den Rippen gelangen und von dem absorbierenden Material aufgenommen werden. Als nachteilig erweist sich, dass der Behälter nicht zur Erzeugung einer Vakuumverpackung geeignet ist.

Die WO 2009/020805 A1 offenbart ebenfalls ein Tablett für eine Verpackung, insbesondere für eine Fleischverpackung. Das Tablett besteht aus einem Oberteil und einem Unterteil. Zwischen dem Ober- und dem Unterteil bilden sich Hohlräume aus, in welchen Flüssigkeitsabsorber angeordnet sind. Auf dem Tablett kann ein zu verpackender Gegenstand angeordnet werden. Die aus diesem Gegenstand austretende Flüssigkeit kann durch die Öffnungen in dem Hohlräume des Tabletts gelangen und dort absorbiert werden. Das Tablett eignet sich jedoch ebenfalls nicht zum Einsatz bei Vakuumverpackungen.

Ferner haben bekannte mit einem saugfähigen Element ausgestattete Verpackungen aus einem flexiblen Material den Nachteil, dass sich bei

Erzeugen eines Unterdrucks in der Verpackung zur Herstellung einer Vakuumverpackung das flexible Verpackungsmaterial an das saugfähige Element anlegt und die Fähigkeit des saugfähigen Elements zur Flüssigkeitsaufnahme einschränkt.

Dem gegenüber liegt der Erfindung die Aufgabe zugrunde, eine Verpackung zur Verfügung zu stellen, bei der ein direkter Kontakt zwischen dem zu verpackenden Gegenstand und der aus ihm austretenden Flüssigkeit vermieden wird, und mit der eine Vakuumverpackung hergestellt werden kann.

### Die Erfindung und ihre Vorteile

Die erfindungsgemäße Verpackung mit den Merkmalen des Anspruchs 1 zeichnet sich dadurch aus, dass ein Behälter aus einem flüssigkeitsundurchlässigen Material mit einem formstabilen Hohlkörper ausgestattet ist. Dabei befindet sich der formstabile Hohlkörper in dem Behälter. Es kann beispielsweise ein erster Bereich des Behälters vorgesehen sein, welcher der Aufnahme des zu verpackenden Gegenstands dient. In diesem Fall dient ein zweiter Bereich des Behälters der Aufnahme des formstabilen Hohlkörpers. Die Stabilität des Hohlkörpers hinsichtlich seiner Form ist dabei derart vorgegeben, dass der Hohlkörper dem zur Herstellung einer Vakuumverpackung notwendigen Unterdruck standhält und seine Form nicht oder nur geringfügig verändert. Damit sorgt der formstabile Hohlkörper für einen Hohlraum, der auch bei Erzeugung eines Unterdrucks in dem Behälter und dem daraus resultierenden. Anlegen des flexiblen Verpackungsmaterials des Behälters an den zu verpackenden Gegenstand und an den Hohlkörper erhalten bleibt. In dem Hohlraum sammelt sich auch bei Unterdruck die aus dem Gegenstand austretende Flüssigkeit. Dies gilt insbesondere dann, wenn der Behälter derart angeordnet ist, dass sich der Gegenstand oberhalb des formstabilen Hohlkörpers befindet. Das Sammeln der Flüssigkeit in dem Hohlkörper ist jedoch auch dann begünstigt, wenn sich der Gegenstand und der Hohlkörper auf demselben Niveau befinden.

Der formstabile Hohlkörper ist von seinem Volumen derart bemessen, dass er das Volumen der aus einem zu verpackenden Gegenstand austretenden Flüssigkeit aufnehmen kann.

Der formstabile Hohlkörper weist mindestens eine Öffnung auf, durch welche eine Flüssigkeit in den Hohlraum des Hohlkörpers eindringen kann um dort gespeichert zu werden. Die Öffnung kann kreisrund, oval oder eckig ausgebildet sein. Sind mehrere Öffnungen vorgesehen, so können diese alle gleich groß oder unterschiedlich groß sein. Sie können alle die gleiche Form oder unterschiedliche Formen aufweisen.

In dem formstabilen Hohlkörper sammelt sich die aus dem zu verpackenden Gegenstand austretende Flüssigkeit. Dabei ist die Tendenz der Flüssigkeit sich in das Innere des Hohlkörpers zu bewegen größer als in die umgekehrte Richtung. Dieser Vorgang wird durch eine geeignete Anordnung der Verpackung unterstützt. Er wird ferner durch die Druckverhältnisse in der Verpackung begünstigt. Dadurch wird der direkte Kontakt zwischen dem zu verpackenden Gegenstand und der aus ihm ausgetretenen und in dem Hohlkörper gesammelten Flüssigkeit verhindert.

Durch eine vertikale Ausrichtung der Verpackung mit dem verpackten Gegenstand oberhalb des formstabilen Hohlkörpers wird das Fließen einer aus dem Gegenstand austretenden Flüssigkeit hin zu dem Hohlkörper unterstützt. Das Fließen der Flüssigkeit in die umgekehrte Richtung wird durch die Ausrichtung der Verpackung verhindert.

Bei der Verpackung wird ferner der Effekt beobachtet, dass sich in dem formstabilen Hohlkörper Luft sammelt, die nach dem Verschließen in der Vakuumverpackung trotz des Erzeugens eines Unterdrucks verbleibt. Diese Luft wandert aus dem den verpackten Gegenstand aufnehmenden Bereich zu dem Hohlkörper. Dieser Effekt hat den Vorteil, dass die Menge an Sauerstoff an der Oberfläche des verpackten Gegenstands weiter reduziert und das Wachstum von Bakterien zusätzlich eingeschränkt wird.

Der Behälter hat den Vorteil, dass er aufgehängt und dabei vertikal ausgerichtet werden kann um das Fließen der aus dem Gegenstand austretenden Flüssigkeit der Gewichtskraft folgend in Richtung des Hohlkörpers zu unterstützen. Ferner hat diese Anordnung der Verpackung den Vorteil, dass die in der Verpackung enthaltenen Waren in einem Selbstbedienungswarenhaus aufgehängt und den Kunden präsentiert werden können.

Der formstabile Hohlkörper kann entweder lose in dem Behälter aufgenommen sein oder an dem Behälter befestigt sein. Ferner kann der Behälter mit einer flüssigkeitsdurchlässigen Abtrennung ausgestattet sein, der einen ersten den zu verpackenden Gegenstand aufnehmen Bereich von einem zweiten den Hohlkörper aufnehmenden Bereich trennt. Die Abtrennung sorgt dafür, dass zwischen dem Gegenstand und dem Hohlkörper stets ein Abstand besteht und sich der Gegenstand und der Hohlkörper nicht beliebig nahe kommen können.

Nach einer vorteilhaften Ausgestaltung der Erfindung weist der formstabile Hohlkörper eine längliche Form auf. Es kann sich beispielsweise um die Form eines Kreiszylinders oder eines Quaders handeln. Der längliche Hohlkörper erstreckt sich beispielsweise entlang einer Seite einer rechteckigen Verpackung. Alternativ zu der länglichen Form kann der formstabile Körper auch die Form einer Kugel oder eines Ellipsoids aufweisen.

Nach einer weiteren vorteilhaften Ausgestaltung der Erfindung besteht der formstabile Hohlkörper aus Kunststoff. Er kann somit einfach und kostengünstig in beliebigen Formen und Größen hergestellt werden und weist ein geringes Gewicht auf. Es können auch biologisch abbaubare Kunststoffe, so genannte Biokunststoffe oder Bioplastik eingesetzt werden. Darüber hinaus kann der Hohlkörper aus einem natürlich vorkommenden Material wie beispielsweise Bambus bestehen.

Nach einer weiteren vorteilhaften Ausgestaltung der Erfindung weist der Hohlkörper mindestens eine den Hohlkörper nach innen abstützende Struktur auf. Die Struktur verhindert, dass sich die Wände des Hohlkörpers unter Einwirkung des bei der Erzeugung eines Unterdrucks bei Vakuumverpackungen entstehenden Soges zu sehr nach innen wölben. Dies gilt insbesondere bei geringen Wandstärken des Hohlkörpers. Derartige geringe Wandstärken ermöglichen die Reduzierung der Herstellungskosten und sorgen für ein geringes Gewicht. Bei der abstützenden Struktur kann es sich beispielsweise um einen oder mehrere Stege im Inneren des Hohlkörpers handeln. Die Stege können einander gegenüberliegende Wände des Hohlkörpers miteinander verbinden.

Der formstabile Hohlkörper weist an oder nahe seiner Öffnung mindestens einen nach außen abstehenden Vorsprung auf. Dieser verhindert, dass sich das flexible Material des Behälters an die Öffnung anlegt, wenn ein Unterdruck bei Vakuumverpackungen erzeugt wird. Beim Anlegen des Behälters an die Öffnung wird die Öffnung zumindest teilweise verschlossen. Dies beeinträchtigt das Eindringen von Flüssigkeit in den Hohlkörper.

Nach einer weiteren vorteilhaften Ausgestaltung der Erfindung ist die Öffnung in dem formstabilen Hohlkörper trichterförmig ausgebildet, wobei der Öffnungsquerschnitt an der Innenseite des Hohlkörpers kleiner ist als an der Außenseite des Hohlkörpers. Diese Form der Öffnung begünstigt das Eindringen von Flüssigkeit in den Hohlkörper und beeinträchtigt das Entweichen von Flüssigkeit aus dem Hohlkörper.

Nach einer weiteren vorteilhaften Ausgestaltung der Erfindung besteht der Behälter bevorzugt ganz oder teilweise aus Kunststoff, beispielsweise aus Kunststofffolie. Teile des Behälters können außerdem aus Metall, Pappe, Papier oder Verbundmaterialien bestehen. Grundbestandteil der Kunststoffe sind synthetische oder halbsynthetisch erzeugte Polymere mit organischen Gruppen. Es können auch biologisch abbaubare Kunststoffe, so genannte Biokunststoffe oder Bioplastik eingesetzt werden. Diese werden auf der Basis von nachwachsenden Rohstoffen wie Stärke, Öle, Polymilchsäure, Polyhydroxylbuttersäure oder Cellulose erzeugt.

Nach einer weiteren vorteilhaften Ausgestaltung der Erfindung ist in dem formstabilen Hohlkörper mindestens ein saugfähiges Element angeordnet, welches aus einem flüssigkeitsabsorbierenden, die aus dem Gegenstand austretende Flüssigkeit aufnehmenden Material besteht. Der Hohlkörper bietet in seinem Innenraum ausreichend Platz für mindestens ein saugfähiges Element, so dass dieses auch bei Unterdruck seine Fähigkeit zur Flüssigkeitsabsorption nicht einbüßt. Die aus einem verpackten Gegenstand austretende und in dem Hohlkörper gesammelte Flüssigkeit wird in dem saugfähigen Element festgehalten. Unabhängig davon wie die Verpackung ausgerichtet ist, ist ein Zurückfließen von Flüssigkeit zu dem verpackten Gegenstand ausgeschlossen. Ferner verbleibt die Flüssigkeit auch beim Öffnen der Verpackung in dem saugfähigen Element. Sie tritt beim Öffnen der Verpackung nicht aus.

Nach einer vorteilhaften Ausgestaltung der Erfindung enthält das saugfähige Element Fasern oder Faserzusammenstellungen beispielsweise aus Zellulose, Rayon, sonstige natürlich vorkommende Fasern oder synthetische Fasern. Die Fasern sind zu Watte, Tissue, Papier oder Vlies verarbeitet. So genannte Superabsorber, die zusätzlich in dem saugfähigen Element enthalten sind, können dessen Fähigkeit, Flüssigkeit zu speichern, steigern. Das saugfähige Element kann an die Form des formstabilen Hohlkörpers angepasst sein. Je größer das Volumen des saugfähigen Elements ist, um so mehr Flüssigkeit kann es aufnehmen und speichern. Das saugfähige Element kann aus mehreren Lagen aufgebaut sein. Es kann auch kann alternativ oder kumulativ zu den oben genannten Materialen ein flüssigkeitsabsorbierendes Granulat aufweisen.

Nach einer weiteren vorteilhaften Ausgestaltung der Erfindung besteht der Behälter aus einem zumindest teilweise flexibler Beutel.

Nach einer weiteren vorteilhaften Ausgestaltung der Erfindung besteht der Beutel vollständig aus einem flexiblen Kunststoff, beispielsweise einer Kunststofffolie. Derartige Verpackungen zeichnen sich durch ihr geringes Gewicht und ihre hohe Flexibilität hinsichtlich der Anpassung an die zu verpackenden Gegenstände aus.

Nach einer weiteren vorteilhaften Ausgestaltung der Erfindung weist der Behälter eine Schale auf. Diese ist bevorzugt formstabil, so dass sich die Schale bei Aufnahme eines zu verpackenden Gegenstands nicht verformt. Der formstabile Hohlkörper kann Bestandteil einer derartigen formstabilen Schale sein. Schale und Hohlkörper können in diesem Fall in einem Stück ausgeführt sein. Sie können beide aus demselben formstabilen Material bestehen.

Nach einer vorteilhaften Ausgestaltung der Erfindung ist der Behälter zumindest teilweise durchsichtig. Auf diese Weise ist der verpackte Gegenstand von außen einsehbar.

Nach einer weiteren vorteilhaften Ausgestaltung der Erfindung ist der den formstabilen Hohlkörper enthaltende Bereich des Behälters zumindest teilweise mit einer undurchsichtigen Abdeckung oder Beschichtung ausgestattet. Dadurch wird der Einblick in das dort angeordnete saugfähige Element und eine eventuell dort befindliche Flüssigkeit verhindert. Ein negativer Eindruck des potentiellen Käufers von der Verpackung wird dadurch vermieden.

Weitere Vorteile und vorteilhafte Ausgestaltungen der Erfindung sind der nachfolgenden Beschreibung, der Zeichnung und den Ansprüchen zu entnehmen.

### Zeichnung

In der Zeichnung ist ein Ausführungsbeispiel der Erfindung dargestellt. Es zeigt:
- Figur 1: Verpackung in einer Ansicht von vorne,
- Figur 2: formstabiler Hohlkörper der Verpackung gemäß Figur 1 in perspektivischer Darstellung,
- Figur 3: zweites Ausführungsbeispiel eines formstabilen Hohlkörpers für eine Verpackung gemäß Figur 1 in perspektivischer Darstellung.

### Beschreibung des Ausführungsbeispiels

Figur 1 zeigt eine Verpackung aus einem Behälter 1 in Form eines flexiblen Beutels aus Kunststofffolie mit einem ersten Bereich 2 und einem zweiten Bereich 3. Die Kunststofffolie bildet dabei die Rückseite und die Vorderseite des Behälters 1. Rückseite und Vorderseite sind an den Rändern 4, 5, 6 und 7 miteinander verschweißt. Die Schweißverbindung ist flüssigkeits- und luftdicht. Der erste Bereich 2 und der zweite Bereich 3 sind durch eine Abtrennung 8 gegen einander abgegrenzt. Die Abtrennung verläuft entlang einer geraden Linie. Entlang dieser Linie wechseln sich Abschnitte, in denen die beiden Kunststofffolien, welche die Vorder- und Rückseite des Behälters 1 bilden, miteinander verschweißt sind, mit Abschnitten ab, die nicht verschweißt sind. In dem ersten Abschnitt ist ein Nahrungsmittel 9 angeordnet. In dem zweiten Bereich ist ein formstabiler Hohlkörper 10 in Form eines Zylinders angeordnet. Der formstabile Hohlkörper 10 weist die Form eines Kreiszylinders auf. Er ist im Längsschnitt dargestellt, damit ein in dem formstabilen Hohlkörper angeordnetes saugfähiges Element 11 erkennbar ist. Die nicht verschweißten Abschnitte der Abtrennung 8 bilden Durchlässe für die Flüssigkeit, die aus dem Nahrungsmittel 9 austritt und somit von dem ersten Bereich 2 in den zweiten Bereich 3 fließen kann. Durch Öffnungen 12 in dem Hohlkörper 10 gelangt die Flüssigkeit zu dem saugfähigen Element 11 und wird in diesem festgehalten. Die Öffnungen weisen eine kreisrunde Form auf. Sie sind an der dem ersten Bereich zugewandten Seite des Hohlkörpers 10 angeordnet. Das Fließen der Flüssigkeit von dem ersten in den zweiten Bereich wird durch die Gewichtskraft unterstützt, wenn die Verpackung, wie in Figur 1 dargestellt, mit dem ersten Bereich 2 nach oben und dem zweiten Bereich 3 nach unten ausgerichtet ist.

In Figur 2 ist der formstabile Hohlkörper 10 mit den kreisrunden Öffnungen 12 und dem saugfähigen Element 11 perspektivisch dargestellt.

In Figur 3 ist ein zweites Ausführungsbeispiel eines formstabilen Hohlkörpers 13 dargestellt. Er unterscheidet sich von dem ersten Ausführungsbeispiel gemäß Figur 2 durch die Form der Öffnung 14. Bei dem zweiten Ausführungsbeispiel ist eine längliche Öffnung 14 vorgesehen, die sich fast über die gesamte Länge des Hohlkörpers 10 erstreckt. Die Öffnung 14 hat eine rechteckige Form und ist daher als Schlitz ausgebildet. Der Hohlkörper 13 kann in einem Behälter gemäß Figur 1 angeordnet werden.

In Figur 4 ist ein drittes Ausführungsbeispiel eines formstabilen Hohlkörpers 15 dargestellt. Der Hohlkörper 15 weist eine längliche Quaderform und eine längliche Öffnung 16 auf. Die Öffnung 16 ist daher wie bei dem Hohlkörper 13 gemäß zweitem Ausführungsbeispiel als Schlitz ausgebildet. In dem Hohlkörper 15 ist ein saugfähiges Element 17 angeordnet, das ebenfalls eine Quaderform aufweist. Der Hohlkörper 15 kann in einem Behälter gemäß Figur 1 angeordnet werden.

Sämtliche Merkmale können sowohl einzeln als auch in beliebiger Kombination miteinander erfindungswesentlich sein.

### Bezugszahlenliste

- 1: Behälter
- 2: erster Bereich
- 3: zweiter Bereich
- 4: Rand des Behälters
- 5: Rand des Behälters
- 6: Rand des Behälters
- 7: Rand des Behälters
- 8: Abtrennung
- 9: Fleischstück
- 10: formstabiler Hohlkörper
- 11: saugfähiges Element
- 12: Öffnung in dem formstabilen Hohlkörper
- 13: formstabiler Hohlkörper
- 14: Öffnung
- 15: formstabiler Hohlkörper
- 16: Öffnung
- 17: saugfähiges Element

## Patentansprüche

1. Verpackung für Gegenstände, welche einen Anteil an Flüssigkeit aufweisen,
mit der eine Vakuumverpackung herstellbar ist,
mit einem verschließbaren, den Gegenstand (9) aufnehmenden Behälter (1), welcher aus einem flüssigkeitsundurchlässigen Material besteht, mit einem formstabilen, mindestens eine Öffnung (12, 14, 16) aufweisenden, in dem Behälter (1) angeordneten Hohlkörper (10, 13, 15), welcher die aus einen in dem Behälter (1) angeordneten Gegenstand (9) austretende Flüssigkeit aufnimmt, und in welchem sich Luft sammelt, die nach dem Verschließen in der Vakuumverpackung trotz des Erzeugens eines Unterdrucks verbleibt,
wobei der formstabile Hohlkörper (10, 13, 15) an oder nahe seiner Öffnung (12, 14, 16) mindestens einen nach außen abstehenden Vorsprung aufweist.

2. Verpackung nach Anspruch 1, **dadurch gekennzeichnet, dass** der formstabile Hohlkörper (10, 13, 15) eine längliche Form aufweist.

3. Verpackung nach Anspruch 1 oder 2, **dadurch gekennzeichnet, dass** der formstabile Hohlkörper (10, 13, 15) die Form eines Zylinders oder eines Quaders aufweist.

4. Verpackung nach Anspruch 1, **dadurch gekennzeichnet, dass** der formstabile Hohlkörper die Form einer Kugel oder eines Ellipsoids aufweist.

5. Verpackung nach einem der vorhergehenden Ansprüche, **dadurch gekennzeichnet, dass** der formstabile Hohlkörper (10, 13, 15) aus Kunststoff besteht.

6. Verpackung nach einem der vorhergehenden Ansprüche, **dadurch gekennzeichnet, dass** der Hohlkörper (10, 13, 15) mindestens eine den Hohlkörper nach innen abstützende Struktur aufweist.

7. Verpackung nach einem der vorhergehenden Ansprüche, **dadurch gekennzeichnet, dass** die Öffnung (12, 14, 16) trichterförmig ausgebildet ist, wobei der Öffnungsquerschnitt an der Innenseite des Hohlkörpers (10, 13, 15) kleiner ist als an der Außenseite des Hohlkörpers (10, 13, 15).

8. Verpackung nach einem der vorhergehenden Ansprüche, **dadurch gekennzeichnet, dass** in dem formstabilen Hohlkörper (10, 13, 15) mindestens ein saugfähiges Element (11, 17) angeordnet ist, welches aus einem flüssigkeitsabsorbierenden, die aus dem Gegenstand (9) austretende Flüssigkeit aufnehmenden Material besteht.

9. Verpackung nach Anspruch 9 8, **dadurch gekennzeichnet, dass** das saugfähige Element (11, 17) mehrere Lagen aufweist.

10. Verpackung nach Anspruch 8 oder 9, **dadurch gekennzeichnet, dass** das saugfähige Element (11, 17) ein flüssigkeitsabsorbierendes Granulat aufweist.

11. Verpackung nach einem der vorhergehenden Ansprüche, **dadurch gekennzeichnet, dass** der Behälter (1) aus einem zumindest teilweise flexiblen Beutel besteht.

12. Verpackung nach einem der vorhergehenden Ansprüche, **dadurch gekennzeichnet, dass** der Behälter (1) eine Schale aufweist.

## Claims

1. Package for objects containing a portion of liquid,
with which a vacuum pack is creatable,
comprising a sealable container (1) composed of a liquid-impermeable material for receiving the object (9),
a dimensionally stable hollow body (10, 13, 15) which has at least one opening (12, 14, 16) and is arranged in the container (1) and receives the liquid that escapes from an object (9) arranged in the container (1) and in which air remaining in the vacuum pack after sealing despite the generation of a vacuum collects,
wherein the dimensionally stable hollow body (10, 13, 15) has at least one projection protruding towards the outside on or near its opening (12, 14, 16).

2. Package according to claim 1, **characterised in that** the dimensionally stable hollow body (10, 13, 15) has a longitudinal form.

3. Package according to claim 1 or 2, **characterised in that** the dimensionally stable hollow body (10, 13, 15) has the form of a cylinder or cuboid.

4. Package according to claim 1, **characterised in that** the dimensionally stable hollow body has the form of a sphere or ellipsoid.

5. Package according to one of the previous claims, **characterised in that** the dimensionally stable hollow body (10, 13, 15) consists of plastic.

6. Package according to one of the previous claims, **characterised in that** the dimensionally stable hollow body (10, 13, 15) has at least one structure supporting the hollow body to the inside.

7. Package according to one of the previous claims, **characterised in that** the dimensionally stable hollow body (10, 13, 15) is designed in a funnel shape, whereby the opening cross-section on the inner side of the hollow body (10, 13, 15) is smaller than that on the outer side of the hollow body (10, 13, 15).

8. Package according to one of the previous claims, **characterised in that** in the dimensionally stable hollow body (10, 13, 15) is arranged at least one absorbent element (11, 17) which consists of a liquid-absorbing material receiving the liquid escaping from the object (9).

9. Package according to claim 9, **characterised in that** the absorbent element (11, 17) has several layers.

10. Package according to claim 9 or 10, **characterised in that** the absorbent element (11, 17) has liquid-absorbing granules.

11. Package according to one of the previous claims, **characterised in that** the container (1) consists of an at least partially flexible pouch.

12. Package according to one of the previous claims, **characterised in that** the container (1) has a tray.

## Revendications

1. Emballage pour objets comportant une quantité de liquide,
permettant de fabriquer un emballage sous vide,
avec un récipient (1) pouvant être fermé et fait d'un matériau imperméable aux liquides, dans lequel l'objet (9) est placé,
avec un corps creux (10, 13, 15) indéformable, disposé dans le récipient (1) et présentant au moins un orifice (12, 14, 16), qui recueille le liquide s'écoulant d'un objet (9) disposé dans le récipient (1) et dans lequel de l'air est accumulé, cet air étant conservé dans l'emballage sous vide après sa fermeture malgré la génération d'une dépression,
ledit corps creux (10, 13, 15) indéformable présentant au niveau ou près de son orifice (12, 14, 16) au moins une partie en saillie vers l'extérieur.

2. Emballage selon la revendication 1, **caractérisé en ce que** le corps creux (10, 13, 15) indéformable présente une forme oblongue.

3. Emballage selon la revendication 1 ou 2, **caractérisé en ce que** le corps creux (10, 13, 15) indéformable présente la forme d'un cylindre ou d'un parallélépipède.

4. Emballage selon la revendication 1, **caractérisé en ce que** le corps creux indéformable présente la forme d'une boule ou d'un ellipsoïde.

5. Emballage selon l'une quelconque des revendications précédentes, **caractérisé en ce que** le corps creux (10, 13, 15) indéformable est en plastique.

6. Emballage selon l'une quelconque des revendications précédentes, **caractérisé en ce que** le corps creux (10, 13, 15) présente au moins une structure supportant le corps creux vers l'intérieur.

7. Emballage selon l'une quelconque des revendications précédentes, **caractérisé en ce que** l'orifice (12, 14, 16) est en forme d'entonnoir, la section de l'orifice étant plus petite au niveau de la face intérieure du corps creux (10, 13, 15) que de la face extérieure du corps creux (10, 13, 15).

8. Emballage selon l'une quelconque des revendications précédentes, **caractérisé en ce qu'**au moins un élément absorbant (11, 17) est disposé dans le corps creux (10, 13, 15) indéformable, cet élément étant fait d'un matériau absorbant les liquides qui absorbe le liquide s'écoulant de l'objet (9).

9. Emballage selon la revendication 8, **caractérisé en ce que** l'élément absorbant (11, 17) présente plusieurs couches.

10. Emballage selon la revendication 8 ou 9, **caractérisé en ce que** l'élément absorbant (11, 17) présente des granulés absorbant les liquides.

11. Emballage selon l'une quelconque des revendications précédentes, **caractérisé en ce que** le récipient (1) se compose d'un sachet au moins en partie flexible.

12. Emballage selon l'une quelconque des revendications précédentes, **caractérisé en ce que** le récipient (1) présente une barquette.
